# EUROPÄISCHE PATENTSCHRIFT

(11) **EP 0 551 643 B1**
(45) Veröffentlichungstag und Bekanntmachung des Hinweises auf die Patenterteilung: **21.05.1997**
(21) Anmeldenummer: 92121807.9
(22) Anmeldetag: 22.12.1992
(51) Int. Cl.: F23C 3/00, F23C 6/04, F23C 11/02, F23M 5/00

(54) **Axialzyklon-Verbrennungsreaktor**
Axial cyclone combustion chamber
Chambre de combustion à cyclone axial

(30) Priorität: 11.01.1992 DE 4200575
(43) Veröffentlichungstag der Anmeldung: 21.07.1993
(73) Patentinhaber: L. & C. Steinmüller GmbH, D-51641 Gummersbach (DE)
(72) Erfinder: Thielen, Walter, Dr.-Ing., W-5270 Gummersbach 1 (DE); Priesmeier, Ulrich, Dr.-Ing., W-5270 Gummersbach (DE); Niepel, Helmut, W-5270 Gummersbach (DE); Schäfers, Anton-Walter, Dr.-Ing., W-5276 Wiehl 2 (DE)
(74) Vertreter: Carstens, Wilhelm, Dipl.-Phys.

(56) Entgegenhaltungen:
- DE-A- 3 037 871
- DE-A- 3 503 603
- DE-A- 3 839 381
- DE-A- 4 000 319
- DE-B- 1 218 649
- GB-A- 1 204 177
- US-A- 4 308 806

## Beschreibung

Die Erfindung betrifft einen Axialzyklon-Verbrennungsreaktor zum Verbrennen von festen Brennstoffen in einem Drehströmungsfeld mit einem im wesentlichen konischen Unterteil und einem zylindrischen Oberteil, einer Ascheabzugsöffnung am unteren Ende des Unterteiles und einer mittigen Abgasabzugsöffnung in der Decke des Oberteiles, sowie einer Brennstoffzuführung und mindestens einer tangentialen Luftzuführung am zylindrischen Oberteil. Ein derartiger Reaktor ist aus der DE-B-1218 649 bekannt.

Aus der DD 234 585 A3 ist ein weiterer Axialzyklon-Verbrennungsreaktor bekannt, bei dem sowohl ein Trägerluft-Brennstoff-Gemisch über einen Drallerzeuger und Verbrennungsluft über einen Drallerzeuger axial in das untere Ende des konischen Unterteiles eingeführt werden. Die beiden Drallerzeuger stellen komplizierte Bauelemente dar, und insbesondere unterliegt der Drallerzeuger, über den das Brennstoff-Luft-Gemisch in den Verbrennungsreaktor eingeführt wird, einem erhöhten Verschleiß.

Es ist die Aufgabe der vorliegenden Erfindung, einen Verbrennungsreaktor der gattungsgemäßen Art zu schaffen, bei dem keine gesonderten Drallerzeuger erforderlich sind.

Diese Aufgabe wird durch die kennzeichnenden Merkmale des Anspruchs 1 gelöst.

Die Luftzufuhr am zylindrischen Oberteil kann mehrstufig über axial und/oder in Umfangsrichtung auf Abstand angeordnete Luftzuführungen erfolgen.

Unter Umständen ist es zweckmäßig, neben einer tangentialen Luftzuführung auch mindestens eine axiale Luftzuführung, vorzugsweise in Form eines Düsenbodens für die Zufuhr von Fluidisierungsluft vorzusehen.

Aus der DD 257 280 A1 ist die Zufuhr von Fluidisierungsluft am unteren Ende des konischen Unterteiles mittels eines kegelstumpfförmigen Düsenbodens an sich bekannt.

Während bei der DD 234 585 A3 die Zufuhr des Brennstoffes über das untere Ende des Konus erfolgt, und bei der DD 257 280 A1 die Zufuhr über den Konus selbst erfolgt, wird gemäß der vorliegenden Erfindung bevorzugt, daß die Brennstoffzufuhr in den zylindrischen Oberteil erfolgt und zwar in weiter bevorzugter Weise tangential. Auch die Brennstoffzufuhr kann in axialer und/oder Umfangsrichtung mehrstufig erfolgen.

Es erscheint zweckmäßig, wenn zumindest das zylindrische Oberteil ausgemauert ist. Zusätzlich zur Ausmauerung kann eine außenliegende ein- oder mehrschichtige Isolierung vorgesehen sein. Die Isolierung kann durch ein Isoliermaterial und/oder durch einen zwangsdurchströmten Kühlmantel aufgebaut werden, wobei der Kühlmantel bezüglich des Isoliermaterials innenliegend oder außenliegend angeordnet sein kann.

Um die Verbrennung zu verbessern, kann es zweckmäßig sein, daß der Austrittsöffnung eine im Durchmesser gegenüber der Austrittsöffnung erweiterte Nachbrennkammer mit seitlichem Abgasautritt nachgeschaltet ist.

Der Brennraum des Reaktors dient zum Abbrand des Grobkorns bis hin zu einem Grenzkorndurchmesser der Zyklonströmung. In der Nachbrennkammer erfolgt durch weitere Turbulenz ein weiterer Abbrand des Unterkorns und der aus dem Feuerraum austretenden CO-Strähnen.

Die Nachbrennkammer kann als gesonderte Baugruppe auf dem Reaktor angeordnet sein. Es ist jedoch auch möglich, in den Reaktor eine Einziehung des Feuerraumquerschnitts vorzunehmen, so daß der Feuerraum selbst durch die Einziehung in eine Haupt- und in eine Nachbrennkammer unterteilt wird.

Die Erfindung richtet sich auch auf ein Verfahren zum Betrieb eines Axialzyklon-Verbrennungsreaktors zum Verbrennen von festen Brennstoffen in einem Drehströmungsfeld, insbesondere in einem vorstehend beschriebenen Axialzyklon-Verbrennungsreaktor.

Zur Verbesserung des Ausbrandverhaltens ist erfindungsgemäß vorgesehen, neben dem Brennstoff in den Reaktor ein körniges Inertmaterial einzuführen.

Dieses kann getrennt oder zusammen mit dem Brennstoff erfolgen. Besonders gute Ergebnisse werden erzielt, wenn das Inertmaterial im wesentlichen gleiche Eigenschaften wie der Brennstoff aufweist, insbesondere gleiches spezifisches Gewicht. Auch ist es zweckmäßig, wenn das Inertmaterial hinsichtlich seines Körnungsspektrums auf die Brennstoffkörnung abgestimmt ist. Die erscheint besonders wichtig, wenn in den Reaktor Fluidisierungsluft zum Aufbau einer Wirbelschicht eingeführt wird.

Der erfindungsgemäße Axialzyklon-Verbrennungsreaktor soll nun anhand der beigefügten Figuren in verschiedenen Ausführungsformen näher erläutert werden. Es zeigen:
- FIG. 1: einen Reaktor mit tangentialer Zuführung von Sekundärluft und mehrstufiger tangetialer Zuführung von Brennstoff,
- FIG. 2: eine mehrstufige tangentiale Zuführung von Primärluft und eine mehrstufige tangentiale Zuführung von Sekundärluft in den zylindrischen Bereich, wobei das konische Unterteil von einem Luftkasten umgeben ist und
- FIG. 3: einen Verbrennungsreaktor mit tangentialer Zuführung von Primärluft zum Konus, einem Kühlmantel für den Konus und einer mehrstufigen Zufuhr von Sekundärluft, sowie einer auf der Decke des Verbrennungsreaktors angeordneten Nachbrennkammer.

Bei dem Verbrennungsreaktor 1 gemäß FIG. 1 ist sowohl das konische Unterteil 2 als auch das zylindrische Oberteil 3 durch eine zylindrische Ausmauerung begrenzt. Unter "Ausmauerung" wird in der Beschreibung und in den Ansprüchen sowohl eine aus einzelnen Bausteinen aufgebaute Ausmauerung, eine gegossene Ausmauerung oder eine keramische Auskleidung des Reaktorinneren, z. B. in Form einer bestampften Membranwand, verstanden. Über tangential und geneigt angeordnete Brennstoffzuführungen 4a, 4b, und 4c wird Brennstoff in den Reaktor eingebracht. Über sich zum Konus 2 hin öffnende Leitungen 5a und 5b wird Primärluft in den Konus 2 eingeblasen. Der Konus 2 ist an seinem unteren Ende mit einer Ascheabzugsleitung 6 verbunden. In die Ascheleitung 6 kann über Leitung 7 Sichterluft eingeblasen werden. Durch die Sichterluft wird die Kornfraktion bestimmt, die über Leitung 6 abgezogen werden kann. Über eine Leitung 8 wird dem zylindrischen Oberteil 3 Sekundärluft tangential zugeführt. Über ein Ventil 9 kann in die Leitung 6 Zündgas eingeführt werden, das über einen elektrischen Zünder 10 gezündet wird. Die dem oberen Teil 3 zugeordnete Auslaßöffnung 3a öffnet sich zu einem abgewinkelten Abgaskanal 11 hin. Die Primärluftzuführungen 5a und 5b sind ebenfalls so angeordnet, daß die Primärluft tangential in den Konus 2 eintritt.

Durch die abgewinkelte Führung des Kanales 11 wird der in der Auslaßöffnung 3a noch vorhandene Drall gemindert, so daß in der anschließenden nicht dargestellten Abfuhrleitung der Transport der mitabgezogenen Flugasche im wesentlichen ohne Drall erfolgt. Eine solche abgewinkelte Leitung verhindert im wesentlichen auch Rückströmungen in den Reaktor.

Bei der in der FIG. 2 gezeigten Ausführungsform ist der Reaktor 12 in seinem zylindrischen Oberteil 13 mit einer Ausmauerung 14 aus zwei Schichten 14a und 14b versehen, während dem konischen Unterteil 15 ein Luftkasten 16 zugeordnet ist. Das konische Unterteil 15 besteht aus einem an das Oberteil 13 anschließenden ersten Konus 15a, einem zylindrischen Zwischenabschnitt 15b und einem weiteren Konus 15c. Auch eine solche Anordnung wird in der Beschreibung und in den Ansprüchen als im wesentlichen konisch betrachtet. Der Luftkasten 16 ist mit einem Anschlußstutzen 17 versehen, in den Kühlluft einströmt. Diese Kühlluft tritt durch tangetial ausgerichtete Öffnungen 18 im Konusabschnitt 15a in das Reaktorinnere ein. Weiterhin sind dem zylindrischen Abschnitt 15b mehrere ein den Luftkasten 16 durchsetzende Primärluftanschlußstutzen 19a und 19b zugeordnet, aus denen Primärluft tangential in das Innere des Reaktors eintritt.

Die Zufuhr von Sekundärluft erfolgt über in axialer und in Umfangsrichtung auf Abstand angeordnete Luftzuführungen 20a bis 20f. Der Brennstoff wird bei 21 eingeführt. Desweiteren ist ein außenliegender mit Kühlluft beaufschlagter Kühlmantel 22 vorgesehen, dem über Stutzen 22a Kühlluft zugeführt und aus dem über Stutzen 22b Kühlluft abgezogen wird.

Auch hier ist der dem unteren Konusabschnitt 15c folgende Grobascheabzug 23 mit einem Sichterluftanschluß 24 versehen.

Bei dem in der FIG. 3 gezeigten Reaktor 25 ist das zylindrische Oberteil 26 wiederum mit einer Ausmauerung 27 versehen und ist das konische Unterteil 28 in einem Luftkasten 29 angeordnet, dem über einen Anschlußstutzen 30 Primärluft zugeführt wird, die über eine Luftzuführung 31 in einen geradzylindrischen Abschnitt 28a des konischen Unterteiles tangential eintreten kann. Der rein konisch ausgebildete Abschnitt 28b ist mit einem auf Abstand angeordneten Doppelmantel 28b' versehen. In den Raum zwischen konischem Abschnitt 28b und Doppelmantel 28' tritt über einen den Luftkasten 29 durchsetzenden Anschluß 32 Kühlluft ein, die am unteren Endes des Doppelmantels durch einen Ringspalt 33 ebenfalls in den Luftkasten eintritt.

Die Beaufschlagung der Leitungen 30 und 32 erfolgt geregelt und getrennt, so daß die Temperatur der in den Konus 28 eingeführten Luft geregelt werden kann.

Dem unteren Ende des zylindrischen Abschnittes 28a ist ein Düsenboden 34 zugeordnet, durch den axial Luft aus dem Luftkasten 29 als Fluidisierungluft in das konische Unterteil 28 eintritt. Zum Abzug der Asche ist ein den Düsenboden durchsetzendes und sich zum zylindrischen Abschnitt 28b hin öffnendes Abzugsrohr 35 vorgesehen.

Dem zylindrischen Abschnitt 26 wird über Sekundärluftzuführungen 36a und 36b Sekundärluft tangential zugeführt, während Brennstoff über die Leitung 37 zugeführt wird. In dem Oberteil des Reaktors ist ein verschließbarer Durchlaß 38 für einen in den Reaktorraum vorschiebbaren und aus diesem zurückziehbaren in der FIG. 3 nicht dargestellten Zündbrenner vorgesehen. Ein solcher Durchlaß 38 ist auch bei Fig. 2 vorgesehen.

Der Auslaßöffnung 39 ist eine ggf. entsprechend der strichpunktierten Linie isolierte Nachbrennkammer 40 größeren Durchmessers nachgeschaltet, aus der das Abgas durch eine seitliche Abgasleitung 41 abgezogen wird. Die Nachbrennkammer 40 verlängert die Aufenthaltszeit der Brennstoffkörner im System und nimmt außerdem zumindest teilweise den Drall aus der Strömung.

Die Ausmauerung 27 kann - wie bei der Ausführungsform gemäß FIG. 2 - mehrschichtig aufgebaut sein. Das Material für die Erstellung des Konus kann bei allen Ausführungsformen hochtemperaturfester Stahl sein. Bei der Ausführungsform gemäß FIG. 2 kann die zur Kühlung herangezogene Kühlluft unter Umständen auch als vorgewärmte Primär- und/oder Sekundärluft eingesetzt werden.

Neben dem Brennstoff kann Inertmaterial zur Stabilisierung der Verbrennung und zur kontinuierlichen Abreinigung bei allen drei Ausführungsformen eingesetzt werden. Das Inertmaterial sollte im wesentlichen die gleichen Eigenschaften wie der Brennstoff aufweisen, z. B. spezifisches Gewicht, Schüttgewicht und/oder Körnung.

## Patentansprüche

1. Axialzyklon-Verbrennungsreaktor zum Verbrennen von festen Brennstoffen in einem Drehströmungsfeld mit einem im wesentlichen konischen Unterteil und einem zylindrischen Oberteil, einer Ascheabzugsöffnung am unteren Ende des Unterteils und einer mittigen Auslaßöffnung in der Decke des Oberteils, sowie einer Brennstoffzuführung und mindestens einer tangentialen Luftzuführung am zylindrischen Oberteil,
**dadurch gekennzeichnet**,
daß mindestens eine tangentiale Luftzuführung (31) am unteren Ende des konischen Unterteiles (28) vorgesehen ist, daß das konische Unterteil (28) von einem Luftkasten (29) umgeben ist, aus dem Luft in das konische Unterteil eintritt, und daß im Luftkasten (29) ein auf Abstand von der Außenfläche des konischen Unterteils (28) angeordneter durchströmter Doppelmantel (28b') vorgesehen ist.

2. Reaktor nach Anspruch 1,
**dadurch gekennzeichnet**, daß die Luftzufuhr am zylindrischen Oberteil mehrstufig über axial und/oder in Umfangsrichtung auf Abstand angeordnete Luftzuführungen (20a-20f; 36a-36b) erfolgt.

3. Reaktor nach Anspruch 1 oder 2,
**dadurch gekennzeichnet**, daß neben einer tangentialen Luftzuführung auch mindestens eine axiale Luftzuführung (34), vorzugsweise in Form eines Düsenbodens für die Zufuhr von Fluidisierungsluft, vorgesehen ist.

4. Reaktor nach mindestens einem der Ansprüche 1 bis 3,
**dadurch gekennzeichnet**, daß die Brennstoffzufuhr (4a-4c; 21; 37) in dem zylindrischen Oberteil (3; 13; 26) erfolgt.

5. Reaktor nach mindestens einem der Ansprüche 1 bis 4,
**dadurch gekennzeichnet**, daß die Brennstoffzufuhr tangential erfolgt.

6. Reaktor nach mindestens einem der Ansprüche 1 bis 5,
**dadurch gekennzeichnet**, daß die Brennstoffzufuhr mehrstufig in axialer und/oder Umfangsrichtung erfolgt.

7. Reaktor nach mindestens einem der Ansprüche 1 bis 6,
**dadurch gekennzeichnet**, daß zumindest das zylindrische Oberteil (3; 13; 26) ausgemauert ist.

8. Reaktor nach mindestens einem der Ansprüche 1 bis 7,
**dadurch gekennzeichnet**, daß zusätzlich zur Ausmauerung eine außenliegende ein- oder mehrschichtige Isolierung vorgesehen ist.

9. Reaktor nach mindestens einem der Ansprüche 1 bis 8,
**dadurch gekennzeichnet**, daß der Reaktor einen zwangsdurchströmten Kühlmantel (22) aufweist.

10. Reaktor nach mindestens einem der Ansprüche 1 bis 9,
**dadurch gekennzeichnet**, daß der Auslaßöffnung (39) eine im Durchmesser gegenüber der Auslaßöffnung erweiterte Nachbrennkammer (40) mit seitlichem Abgasaustritt (41) nachgeschaltet ist.

11. Verfahren zum Betrieb eines Axialzyklon-Verbrennungsreaktors nach einem der Ansprüche 1 bis 10,
**dadurch gekennzeichnet**, daß neben dem Brennstoff in den Reaktor ein körniges Inertmaterial eingeführt wird.

12. Verfahren nach Anspruch 11,
**dadurch gekennzeichnet**, daß das Inertmaterial im wesentlichen die gleichen Eigenschaften wie der Brennstoff aufweist.

## Claims

1. Combustion reactor of the axial cyclone type for the combustion of solid fuels in a rotational flow field having a substantially conical lower part and a cylindrical upper part, an opening for the withdrawal of ashes at the lower end of the lower part and a center outlet opening in the roof of the upper part, as well as a fuel supply and at least a tangential air supply at the cylindrical upper part,
characterized in that at least one tangential air supply (31) is provided at the lower end of the conical lower part (28), in that the conical lower part (28) is surrounded by an air chamber (29), from which air enters into the conical lower part, and in that within the air chamber (29) a cross-flowable double casing (28b') is provided, which is arranged in a spaced manner from the outer surface of the conical lower part (28).

2. Reactor according to claim 1,
characterized in that the air supply at the cylindrical upper part is achieved in a staged manner via air supply means (20a-20f; 36a-36b) being arranged in a spaced manner axially and/or circumferentially.

3. Reactor according to claim 1 or 2,
characterized in that besides a tangential air supply also at least one axial air supply (34), preferably in the form of an air distribution plate for the supply of fluidizing air, is provided.

4. Reactor according to at least one of the claims 1 - 3,
characterized in that the fuel supply (4a-4c; 21; 37) occurs in the cylindrical upper part (3; 13; 26).

5. Reactor according to at least one of the claims 1 - 4,
characterized in that the fuel supply occurs tangentially.

6. Reactor according to at least one of the claims 1 - 5,
characterized in that the fuel supply occurs in a plurality of stages in axial and/or circumferential direction.

7. Reactor according to anyone of the claims 1 - 6,
characterized in that at least the cylindrical upper part (3; 13; 26) is provided with a ceramic lining.

8. Reactor according to at least one of the claims 1 - 7,
characterized in that additionally to the ceramic lining an outlying one or multi layered insulation is provided.

9. Reactor according to at least one of the claims 1 - 8,
characterized in that the reactor is provided a forced flow cooling jacket (22).

10. Reactor according to at least one of the claims 1 - 9,
characterized in that to the outlet opening (39) an afterburning chamber (40) is connected, which after burning chamber has a diameter widened with respect to the outlet opening and is provided with a lateral waste gas outlet (41).

11. Process for operating a combustion reactor of the axial cylone type according to one of the claims 1 - 10,
characterized in that besides the fuel a particulate inert material is fed into the reactor.

12. Process according to claim 11,
characterized in that the inert material substantially shows the same properties as the fuel.

## Revendications

1. Réacteur à combustion à cyclone axial pour brûler des combustibles solides dans un champ d'écoulement rotatif, comprenant une partie inférieure essentiellement conique et une partie supérieure cylindrique, une ouverture de cendrier disposée à l'extrémité inférieure de la partie inférieure et une ouverture de sortie centra le située dans le plafond de la partie supérieure, ainsi qu'un dispositif d'alimentation en combustible et au moins un dispositif d'amenée d'air tangentielle agencé sur la partie supérieure cylindrique, caractérisé en ce qu'au moins un dispositif d'amenée d'air (31) tangentielle est prévue à l'extrémité inférieure de la partie inférieure conique (28), en ce que la partie inférieure (28) conique est entourée d'une caisse à air (29) à partir de laquelle de l'air entre dans la partie inférieure conique, et en ce qu'une enveloppe double (28b') est prévue dans la caisse à air (29), qui est traversée par l'écoulement et agencée distance de la surface externe de la partie inférieure (28) conique.

2. Réacteur selon la revendication 1, caractérisé en ce qu'à la partie supérieure cylindrique, l'amenée d'air s'effectue par plusieurs étages par l'intermédiaire de dispositifs d'amenées d'air (28a-f; 36a-36b) agencés de façon axiale et/ou en direction du pourtour, et de façon espacée.

3. Réacteur selon la revendication 1 ou 2, caractérisé en ce qu'à côté d'un dispositif d'amenée d'air tangentielle, au moins un dispositif d'amenée d'air axiale (34), de préférence en forme d'un fond à tuyères, est prévue pour l'amenée d'air de fluidifisation.

4. Réacteur selon au moins une des revendications 1 à 3, caractérisé en ce que l'alimentation en combustible (4a-4c; 21; 37) s'effectue dans la partie supérieure cylindrique (3; 13; 26).

5. Réacteur selon au moins une des revendications 1 à 4, caractérisé en ce que l'alimentation en combustible s'effectue d'une façon tangentielle.

6. Réacteur selon au moins une des revendications 1 à 5, caractérisé en ce que l'alimentation en combustible s'effectue de façon graduelle, dans une direction axiale et/ou dans la direction du pourtour.

7. Réacteur selon au moins une des revendications 1 à 6, caractérisé en ce qu'au moins la partie supérieure cylindrique (3; 13; 26) est muraillée.

8. Réacteur selon au moins une des revendications 1 à 7, caractérisé en ce qu'en plus du contre-mur, une isolation à une ou plusieurs couches, disposée à l'extérieur est prévue.

9. Réacteur selon au moins une des revendications 1 à 8, caractérisé en ce que le réacteur présente une enveloppe de refroidissement (22) traversée de force par l'écoulement.

10. Réacteur selon au moins une des revendications 1 à 9, caractérisé en ce qu'une chambre de post-combustion (40) comprenant une sortie (41) latérale des gaz d'échappement et dont le diamètre est élargi par rapport à l'ouverture de sortie, est disposée en aval de l'ouverture de sortie (39).

11. Procédé pour le fonctionnement d'un réacteur à combustion à cyclone axial selon l'une des revendications 1 à 10, caractérisé en ce qu'on introduit un matériau inerte granuleux dans le réacteur en plus du combustible.

12. Procédé selon la revendication 11, caractérisé en ce que le matériau inerte présente essentiellement les mêmes caractéristiques que le combustible.
